# DEMANDE DE BREVET EUROPEEN

(11) **EP 0 401 446 A1**
(43) Date de publication de la demande: **12.12.1990**
(21) Numéro de dépôt: 89401550.2
(22) Date de dépôt: 05.06.1989
(51) Int. Cl.: A47F 10/04, G07F 7/06

(54) **Dispositif d'accouplement amovible pour chariots**

(71) Demandeur: MALOEUVRE, Robert, F-44600 Saint Nazaire (FR); LOIRAT, Jean-Yves, F-44600 Saint Nazaire (FR)
(72) Inventeur: MALOEUVRE, Robert, F-44600 Saint Nazaire (FR); LOIRAT, Jean-Yves, F-44600 Saint Nazaire (FR)
(74) Mandataire: Viard, Jean

(57) **Abrégé**

Dispositif d'accouplement amovible de chariots sur une rampe, les chariots étant munis d'un consigneur et la rampe portant un ensemble de clés. Une clé fait saillie hors de la rampe si, et seulement si, l'emplacement précédent le long de la rampe est occupé par un chariot.

## Description

La présente invention a pour objet un dispositif d'accouplement amovible, notamment pour station de gardiennage de mobiles tels que des containers, chariots de transport ou analogues, tels que ceux qui sont utilisés pour les transports de marchandises ou de denrées et mis à la disposition des utilisateurs chaque fois que ceux-ci doivent porter des charges lourdes, et notamment dans les commerces dits de grande surface, les aéroports, les gares, etc...

Il convient, avant d'aborder les dispositions principales de l'invention, de rappeler les difficultés rencontrées à l'occasion de la mise à la disposition du public de chariots. Ces chariots, en dehors de leur période d'utilisation, sont rangés en files par emboîtement les uns dans les autres pour constituer ce qui sera appelé par la suite une station. Après utilisation, les usagers sont censés ramener le chariot utilisé dans l'une des stations prévues à cet effet le plus souvent sur une aire de stationnement pour véhicules automobiles.

Dans les faits, une partie seulement des usagers respectent cette procédure, les autres abandonnent leurs chariots en un endroit quelconque de l'aire de stationnement et parfois même en un endroit éloigné de l'aire autorisée. Devant ces difficultés ont été développés différents types de dispositifs d'incitation au rangement des chariots en question, ces dispositifs incluant généralement un consigneur à gage solidarisé du chariot, et comportant un organe d'accouplement susceptible d'être libéré lorsqu'un gage de nature quelconque est introduit dans la serrure. L'organe d'accouplement sera désigné, dans ce qui suit, par le mot "clé", et il peut être verrouillé ou déverrouillé. On notera par ailleurs que le gage, généralement une pièce de monnaie, introduit dans le consigneur est également un organe de verrouillage ou de déverrouillage.

Les dispositifs de ce genre les plus répandus permettent un accouplement de chariot à chariot, lorsque ceux-ci sont emboîtés les uns dans les autres, une clé solidaire d'un consigneur étant accouplée au consigneur du chariot précédent. Un ensemble de chariots accouplés constitue une file.

Mais de telles files, de longueurs incontrôlées, peuvent empiéter sur des espaces réservés à d'autres fonctions, en particulier au stationnement d'automobiles ou à leur circulation.

On a tenté d'obvier à cette difficulté en limitant la longueur des files de chariots accouplés, en disposant au sol des chicanes ou des bornes de limitation de file. Ces moyens, peu efficaces, permettent la constitution de files sauvages non contrôlées, gênant d'une part les usagers des chariots, et d'autre part les propriétaires des véhicules qui sont successivement les mêmes. Par ailleurs, l'encombrement des stations de ce type ne permet pas de les placer dans des emplacements libres plus exigus et n'empiétant pas sur les places réservées à d'autres usages ou au stationnement des véhicules.

L'invention a, en conséquence, pour but, un dispositif d'accouplement amovible notamment pour des chariots de transport du type à emboîtement, supprimant l'accouplement inter-chariots mais permettant l'accouplement individuel des chariots, après emboîtement à une station comportant un nombre d'emplacements défini correspondant à la longueur de l'aire disponible autorisée, sans possibilité d'augmenter le nombre des chariots initialement prévu pour cette station.

L'invention a également pour but de fournir un dispositif obligeant le rangement et l'accouplement des chariots dans la station, les uns à la suite des autres, à partir de la tête de station, sans possibilité d'utiliser un emplacement libre autre que celui qui suit immédiatement le dernier chariot de la file qui est ainsi établie de façon continue à partir de la tête de station.

A cet effet, le dispositif d'accouplement selon l'invention comprend une rampe sur laquelle peuvent venir s'accoupler les chariots dans un ordre déterminé.

Un dispositif à rampe est décrit dans US-A-2 753 970, mais les chariots peuvent être accouplés à ladite rampe, parallèlement les uns aux autres, sans possibilité d'emboîtement.

FR-A-2 582 605 décrit une installation de consignation de mobiles, constituée par une rampe comportant une pluralité d'organes de verrouillage, un dispositif de consignation étant fixé à l'aide d'un lien souple sur chacun des chariots ou mobiles. A chaque emplacement de mobiles, un obturateur est susceptible de s'effacer si l'emplacement précédent est déjà occupé par un chariot. Mais, l'accrochage d'un consigneur à l'extrémité d'un élément souple, lui-même relié à un chariot, conduit à des problèmes d'utilisation.

WO 86/04174 décrit un dispositif d'accouplement amovible comprenant une rampe fixe sur laquelle sont fixées des clés par des liens souples, selon un pas défini par l'encombrement de deux chariots après emboîtement. Toutefois, les chariots peuvent être disposés en un endroit quelconque de la rampe, et rien ne permet d'assurer que l'espace disponible sera utilisé dans des conditions optimales.

La présente invention a pour objet de pallier les inconvénients des dispositifs connus.

Selon la présente invention, le dispositif d'accouplement amovible, notamment pour station de gardiennage de mobiles, portant sur une rampe des moyens de verrouillage-déverrouillage aptes à coopérer avec un consigneur fixé sur un chariot, est caractérisé en ce que les moyens de verrouillage-déverrouillage inclus dans la rampe comprennent une clé, reliée par un lien souple de longueur déterminée, à une broche, ladite broche étant en position radiale par rapport à un axe dont la longueur est égale à la distance séparant deux consigneurs après emboîtement des chariots, chaque axe étant muni de moyens de blocage et de moyens de liaison mécanique avec les axes précédent et suivant.

Selon une autre caractéristique de l'invention, chaque axe présente, de l'avant vers l'arrière, une butée radiale, un méplat pouvant s'insérer dans une fente d'un palier, ledit méplat étant suivi d'un tambour portant une came de levée, et un maneton. Ainsi, à l'intérieur de la rampe, des axes sont sensiblement alignés et restent dans une position longitudinale déterminée. Par contre, à l'intérieur de la rampe les axes vont pouvoir se soulever et tourner.

Grâce au processus itératif impliqué par la présente invention, à tout moment une clé et une seule est disponible sur la rampe, sauf lorsque que la station est complétement pleine. A cet effet, la clé de la tête de station demeure accessible à tout moment, c'est-à-dire qu'elle reste en permanence en position de travail, alors que les clés suivantes peuvent prendre successivement trois positions.

Il est ainsi possible d'adapter la longueur de la rampe à tout emplacement disponible.

D'autres caractéristiques et avantages de l'invention apparaîtront au cours de la description qui va suivre d'un mode particulier de réalisation, donné uniquement à titre d'exemple non limitatif, en regard des figures qui représentent :
- La figure 1, une vue éclatée d'un dispositif selon l'invention ;
- La figure 2, une vue du réglage de la hauteur de la rampe ;
- La figure 3, une vue en perspective de deux arbres adjacents ;
- La figure 4, une vue de la disposition des chariots le long d'une rampe selon l'invention.

Sur la figure 1, la rampe 14 repose sur des pieds 15. Elle est recouverte par un capot 16. Le mécanisme selon l'invention comprend, du bas vers le haut, à chaque emplacement de chariot, une clé 1 reliée par une chaîne 2 à l'une des extrémités d'une broche 3. Une broche 3 peut prendre trois positions : une position basse verticale, une position moyenne sensiblement horizontale, et une position haute, le passage de la position basse à la position moyenne se faisant automatiquement. La seconde extrémité de la broche 3 est fixée sur un arbre 4 horizontal. L'arbre 4 peut tourner dans deux paliers 5. Il est terminé par un tambour 8 portant une came 9. Sur le tambour 8 est également monté un maneton 13, dont la fonction sera expliquée par la suite, coopérant avec une butée radiale 12 de l'axe suivant. La longueur de la chaîne 2 est telle que la clé 1 ne puisse être introduite dans un consigneur que lorsque la broche 3 correspondante est en position haute. Cette position est représentée en traits mixtes sur la gauche de la figure 1.

L'ensemble qui vient d'être décrit, et qui est représenté sur la gauche de la figure, est suivi par un second ensemble sensiblement identique. Toutefois, dans un palier 5 sur deux, suivant les deux premiers, est formée une découpe 7. Dans cette découpe peut venir s'insérer un méplat 6 formé en tête des arbres 4. L'introduction du méplat 6 dans la fente 7 réalise l'immobilisation en rotation de l'arbre 4.

Pour faciliter la compréhension, l'arbre 4a a été dégagé du tambour 8 sur la figure 1, et l'axe 4a a été déplacé vers la gauche, le méplat 6 devant se trouver au niveau de la fente 7. Mais dans la pratique, l'extrémité avant de l'arbre 4a pénètre dans la came 9 de l'arbre 4, comme cela apparaît sur la figure 3.

Dans le capot 16 sont prévues des fentes 16a permettant le débattement et le pivotement des broches 3.

Au repos, les broches 3, les chaînes 2 et les clés 1, reposent par gravité à l'intérieur de logements 18 formés dans les pieds 15 ou dans un carter 20 prévu à cet effet, ces logements étant solidaires d'une traverse 21.

Comme en général, les clés 1 présentent une garde 1a, des logements 19 sont également prévus pour l'introduction des clés. Ainsi, grâce au dispositif selon l'invention, une clé unique apparaît disponible sur l'ensemble de la rampe, sauf lorsque la station est pleine.

Comme cela apparaît sur la figure 2, la hauteur de la rampe 14 est de préférence réglable pour ajuster la hauteur de la clé de verrouillage à la hauteur du consigneur du chariot. Les pieds 15 sont, à cet effet, montés coulissants sur des montants 22 scellés au sol en 23. La hauteur désirée peut être bloquée par un écrou 24 ou moyen analogue. La longueur des chaînes 2 et des broches 3 est telle que la clé ne puisse être introduite dans le consigneur que lorsqu'un chariot est convenablement disposé contre la rampe et parallèlement à celle-ci, ou entre des rangées de rampes parallèles.

Le fonctionnement du dispositif sera maintenant décrit en regard des figures 1 et 3.

Comme indiqué précédemment, la clé 1 de la tête de station est toujours disponible, c'est-à-dire qu'elle est, soit en position haute, soit en position moyenne, et peut pivoter librement. C'est-à-dire qu'elle fait saillie hors de la rampe et est prête pour l'introduction dans un consigneur 10. Lorsque le premier chariot est amené à la tête de station, la clé 1 est soulevée de manière à pénétrer dans le consigneur. Ce soulèvement produit un pivotement de l'arbre 4 dans le sens horaire. Ce pivotement de l'arbre 4 se traduit par un soulèvement de l'arbre 4a, soulèvement dû à la portée de l'extrémité de l'arbre 4a contre la came 9. Cette élévation de l'arbre 4a dégage le méplat 6 de la fente 7. Ainsi l'arbre 4a peut maintenant tourner à l'intérieur de l'orifice 7a.

Ce mouvement de rotation est obtenu par portée du maneton 13 contre la butée radiale 12. L'arbre 4a pivote d'un angle d'environ 45°, et la clé la prend la position occupée précédemment par la clé 1. Lorsqu'un nouveau chariot est amené, il occupe la position 1a, et l'introduction de la clé dans le consigneur du chariot correspondant provoque le même mouvement sur la position 1b (non représentée). Le même processus se poursuit jusqu'à ce que tous les emplacements prévus sur la rampe soient occupés.

A partir de l'état quelconque d'occupation, le client peut s'approcher du dernier chariot de la file. Il introduit à ce moment un gage dans le consigneur 10, ce qui libère la clé correspondante. Sous son propre poids, la clé 10 tombe à l'intérieur du logement 18, 19, ce qui fait tourner l'arbre 4 en sens inverse du sens précédent, c'est-à-dire dans le sens inverse des aiguilles d'une montre, et le méplat 6 pénètre dans la fente 7 après avoir ramené le maneton 13, de l'emplacement précédent, dans sa position d'origine. L'ensemble est ainsi bloqué. Lorsqu'un nouveau client prend le chariot se trouvant dans la station précédente, le même processus se reproduit, ce qui ramène la broche 3 en position de travail.

Ainsi, comme cela apparaît sur la figure 4, seule la clé suivant le dernier chariot de la file est apparente et indique à un client l'endroit où il doit placer son chariot C pour récupérer sa pièce de monnaie.

Grâce à l'invention, la formation de files sauvages est supprimée, et les emplacements disponibles peuvent être utilisés de manière optimale.

## Revendications

1. Dispositif d'accouplement amovible notamment pour station de gardiennage de chariots comprenant une rampe à laquelle sont attachées, selon un pas défini, des clés de verrouillage-déverrouillage pouvant coopérer avec un consigneur fixé sur un chariot, caractérisé en ce que chaque clé (1) est reliée par un lien souple (2) de longueur déterminée, à une première extrémité d'une broche 3) dont l'autre extrémité est fixée sur un axe (4), de manière à ce que la broche soit radiale par rapport à l'axe (4), la rampe incluant une pluralité d'axes (4) sensiblement alignés, et dont la longueur correspond à la distance entre deux consigneurs après emboîtement des chariots, chaque axe incluant des moyens de blocage (6) et des moyens de liaison mécanique (8, 9, 12, 13) avec les axes précédent et suivant.

2. Dispositif selon la revendication 1, caractérisé en ce chaque axe (4), comprend, de l'avant vers l'arrière, en position de montage, une butée d'entraînement (12), un méplat (6), une broche radiale (3) et, à son extrémité arrière, un tambour (8) portant une came (9) et un maneton (13).

3. Dispositif selon l'une des revendications 1 et 2, caractérisé en ce que le lien souple (2) est constitué par une chaîne dont la longueur est telle que la clé (1) puisse pénétrer dans un consigneur (10) si la broche (3) est en position haute.

4. Dispositif selon l'une quelconque des revendications précédentes, caractérisé en ce que les axes (4) sont montés pivotants dans des paliers (5), dont au moins un sur deux présente une découpe (7) dans laquelle peut s'introduire le méplat (6) d'un axe (4).

5. Dispositif selon l'une quelconque des revendications précédentes, caractérisé en ce que l'extrémité avant d'un axe (4) porte sur une came (9) formée dans le tambour (8) de l'axe précédent.

6. Dispositif selon l'une quelconque des revendications précédentes, caractérisé en ce que le maneton (13) solidaire du tambour (8) vient porter, après soulèvement de l'axe (4) hors de la fente (7a), contre une butée radiale (12).

7. Dispositif selon l'une quelconque des revendications précédentes, caratérisé en ce que les broches (3), les chaînes (2), et les clés (1) sont en position de repos, incluses dans des logements verticaux (18) du côté de la rampe contre laquelle sont amenés les chariots.

8. Dispositif selon l'une quelconque des revendications précédentes, caractérisé en ce que les logements (18) sont formés dans un carter (20) relié aux pieds (15) par une entretoise (21).
